# EUROPÄISCHE PATENTSCHRIFT

(11) **EP 0 421 560 B1**
(45) Veröffentlichungstag und Bekanntmachung des Hinweises auf die Patenterteilung: **13.04.1994**
(21) Anmeldenummer: 90250247.5
(22) Anmeldetag: 01.10.1990
(51) Int. Cl.: B22D 11/04

(54) **Oszillationsvorrichtung für Stranggiesskokille**
Apparatus for the oscillation of a continuous casting mould
Dispositif d'oscillation pour lingotière de coulée continue

(30) Priorität: 04.10.1989 DE 3933526
(43) Veröffentlichungstag der Anmeldung: 10.04.1991
(73) Patentinhaber: MANNESMANN Aktiengesellschaft, 40027 Düsseldorf (DE)
(72) Erfinder: Moellers, Gerd, Dipl.-Ing., W-4200 Oberhausen 11 (DE); Kothe, Dieter, W-4130 Moers (DE); Lohse, Dietmar, W-4230 Wesel 1 (DE)
(74) Vertreter: Meissner, Peter E., Dipl.-Ing.

(56) Entgegenhaltungen:
- EP-A- 0 032 116
- EP-A- 0 207 055
- DE-A- 1 909 710
- DE-A- 3 635 949
- DE-A- 3 714 549

## Beschreibung

Die Erfindung betrifft eine Oszillationsvorrichtung für Stranggießkokillen gemäß dem Oberbegriff des Anspruchs 1.

Eine Kokillenoszillationsvorrichtung der gattungsgemäßen Art ist aus der deutschen Offenlegungsschrift DE-A-19 09 710 bekannt. Die Oszillationsvorrichtung besteht aus einem viereckigen Grundrahmen, bei dem an den entgegengesetzten Stirnseiten Nocken gelagert sind, die durch Antriebseinrichtungen, bestehend aus Welle und Antriebsmotor, angetrieben werden. Die Kokille ist hierbei in einem rechteckigen Kokillentragrahmen befestigt, an dessen Unterseite in den Ecken Bodenrollen angebracht sind, die auf den Nocken aufliegen und die Oszillation auf die Kokille übertragen. Der Kokillentragrahmen wird durch Führungsvorrichtungen gehalten, die jeweils in der Mitte der Seiten des Tragrahmens angeordnet sind, wobei die Führungsvorrichtungen senkrechte Schienen aufweisen sowie Führungsrollen, die mit den Schienen in Eingriff stehen. Nachteilig ist hierbei, daß zwischen Führungsschienen und Führungsrollen durch Verschleiß ein zu großes Spiel entsteht, was bewirkt, daß einerseits Bodenrollen und Nocken nicht mehr mittig übereinanderliegen und andererseits eine exakte Führung der Kokille bzw. des Kokillentragrahmens nicht mehr gewährleistet ist. Außerdem ist es von nachteil, daß für die Lagerung der Kokille ein Kokillentragrahmen benutzt werden muß, so daß bei der Oszillation eine entsprechend große Masse zu bergen ist. Des weiteren erweist sich diese Anordnung beim Auswechseln der Kokille als nachteilig.

Der Erfindung liegt daher die Aufgabe zugrunde, eine Oszillationsvorrichtung für Stranggießkokillen zu schaffen, die eine möglichst geringe zu bewegende Masse aufweist und einen exakten Bewegungsgleichlauf mit der vorgesehenen Strangbahn sicherstellt.

Diese Aufgabe wird bei einer Vorrichtung der gattungsgemäßen Art erfindungsgemäß dadurch gelöst, daß die Kokille in einer mittig ausgesparten Öffnung einer Tragplatte befestigt ist, daß an jeder Ecke der Tragplatte jeweils ein Schleißblech angeordnet ist, wobei das Schleißblech auf einem Exzenteraußenring abgestützt ist, der auf dem drehangetriebenen Exzenter drehbar gelagert ist und daß parallel zu den Rändern der Tragplatte angeordnete Federstäbe an den Eckpunkten mit dem Grundrahmen und zwischen den Eckpunkten mit der Tragplatte verbindbar sind. In einer vorteilhaften Ausgestaltung der Erfindung wird die jeweilige Verbindung zwischen Federstab und Tragplatte durch ein Blech vorgenommen, welches einerseits mit dem Federstab durch Schrauben und andererseits mit der Tragplatte durch eine Keilverbindung lösbar verbunden ist. Die Verbindung zwischen den Federstäben und den Ecken des Grundrahmens besteht jeweils aus einem auf dem Grundrahmen befestigten Haltebock und einem am jeweiligen Ende des Federstabes angeordneten quaderförmigen Befestigungselement, das zur Justierung der Kokille parallel zur Federlängsachse verschiebbar und im Betriebszustand mit dem Haltebock und dem Federstab kraftschlüssig verbindbar ist. Die parallel angeordneten Exzenterwellen sind dabei vorzugsweise gegenläufig zueinander antreibbar.

Die mit der Erfindung erzielten Vorteile bestehen insbesondere darin, daß aufgrund der Gewichtsersparnis zum einen das Wechseln der Kokille erleichtert und die Antriebskraft verringert und zum anderen der Verschleiß der Oszillationsvorrichtung selbst verringert wird. Das seitliche Herauswandern der Kokille während der Oszillation wird durch die seitlich angeordneten Federstäbe verhindert, die mit den Verbindungsblechen durch Schrauben und die Verbindungsbleche mit der Tragplatte durch Keilverbindungen schnell lösbar verbunden sind.

Die Erfindung wird nachstehend anhand der in der Zeichnung dargestellten Ausführungsform erläutert.

Es zeigen:
- Figur 1: eine Draufsicht der gesamten Kokillenoszillationsvorrichtung
- Figur 2: eine Stirnseitenansicht der gesamten Kokillenoszillationsvorrichtung
- Figur 3: eine Schnittdarstellung des Exzenters
- Figur 4: einen Schnitt A-A durch den Federstab und dessen Verbindung mit der Tragplatte nach Fig. 5
- Figur 5: die Draufsicht eines Federstabes mit der Verbindung

Figur 1 zeigt eine Gesamtübersicht der in der Vorrichtung angeordneten Elemente.Die Kokille 1 ist mittig in der ausgesparten Öffnung der Tragplatte 2 befestigt und liegt an den Ecken der Tragplatte mit dort angebrachten Schleißblechen 3 auf den Exzentern 4 auf. Die seitlich um die Tragplatte 2 angeordneten Federstäbe 6 sind an den Ecken des Grundrahmens 7 über Halteböcke 10 mit dem Grundrahmen 7 selbst verbunden. Die als Verbindungselemente zwischen den Federstäben 6 und der Tragplatte 2 dienenden Bleche 8 sind jeweils mittig an den Seiten der Tragplatte 2 angeordnet. Die Verbindungsbleche 8 sind einerseits durch eine Schraubverbindung 9' mit den Federstäben 6 und andererseits durch eine Keilverbindung 9 mit der Tragplatte 2 verbunden. Diese punktuell mit der Tragplatte 2 verbundenen Federstäbe 6 verhindern ein seitliches Herauswandern der Kokille 1 während der Oszillation; d. h. während der Oszillation werden die Federstäbe 6 entsprechend der Amplitude der Oszillation auf Durchbiegung beansprucht. Die unter den Schleißblechen 3 angeordneten Exzenter 4 werden durch zwei parallele Exzenterwellen 5,5' angetrieben. Die Exzenterwellen 5,5' selbst sind über Eckgetriebe 12 mit dem Antriebsmotor 13 verbunden. Als Antriebsmotor ist wahlweise ein Motor mit beidseitigen Abtrieben, der zwischen den Eckgetrieben angeordnet ist oder ein Antriebsmotor, der außerhalb der Eckgetriebe angeordnet ist, zu verwenden.

In Figur 2 ist die Anordnung der Halteböcke 10 in Verbindung mit den Federstäben 6 und die genaue Lage der Schleißbleche 3 zu erkennen. Die Schleißbleche 3 sind an der Unterseite der Tragplatte 2 angebracht, d. h. zwischen Exzenteraußenring 4' und Tragplatte 2.

Auf dem Exzenter 4 in Fig. 3 ist ein Exzenteraußenring 4' lagernd angeordnet, der die Umsetzung der Drehbewegung des Exzenters bzw. der Exzenterwelle 5,5' in eine Hubbewegung vornimmt, und durch das Aufliegen des Schleißbleches 3 auf dem Exzenteraußenring 4′ die Oszillation auf die Tragplatte 2 bzw. Kokille 1 überträgt.

Figur 4 zeigt einen Schnitt durch den Federstab 6 und dessen Verbindung mit der Tragplatte 2. Der Federstab 6 enthält mittig eine Verdickung 6', durch die Bohrungen 6'' hindurchgeführt sind. Diese Bohrungen 6'' dienen zur Herstellung einer lösbaren Schraubverbindung 9' mit dem Verbindungsblech 8. Das Verbindungsblech 8 ist mit der Tragplatte 2 über eine Keilverbindung 9 schnell lösbar verbunden.

Figur 5 zeigt die Draufsicht eines Federstabes. Hierbei ist im besonderen die mittig angeordnete Verdickung 6′ zu erkennen und die Verbindung mit der Tragplatte 2. An den Enden des Federstabes 6 sind Befestigungselemente 11 angeordnet, durch die Bohrungen hindurchgeführt sind, die den Federstab 6 über die Halteböcke 10 mit dem Grundrahmen 7 verbindbar machen. Diese Befestigungselemente 11 sind dabei so ausgeführt, daß sie sich zur Justierung in Richtung der Federstablängsachse geringfügig verschieben lassen und im Betriebszustand mit den Halteböcken 10 kraftschlüssig verbindbar sind. Dies ermöglicht ein Nachspannen der Federstäbe 6.

Die Oszillationsvorrichtung ist so ausgestaltet, daß jegliche Arten von Kokillen, d. h. gerade Kokillen aber auch Bogenkokillen verwendet werden können. Des weiteren ist die Ausgestaltung des Exzenters 4 mit Exzenteraußenring 4' so ausgeführt, daß an dieser Stelle übliche Exzenterverstelleinrichtungen zur Wahl verschiedener Oszillationsamplituden eingefügt werden können. Die kompakte aber relativ einfache Konstruktion ermöglicht außerdem einen raschen Wechsel eines am Grundrahmen befestigten Strangführungssegmentes.

## Patentansprüche

1. Oszillationsvorrichtung für Stranggießkokille (1) mit viereckigem Grundrahmen (7), auf dem zwei drehangetriebene Exzenterwellen (5,5') parallel angeordnet sind, jede Exzenterwelle mit zwei Exzentern (4) verbunden ist, die an den Ecken des Grundrahmens angeordnet sind, über die die Oszillation auf die Kokille übertragen wird,
**dadurch gekennzeichnet,**
daß die Kokille (1) in einer mittig ausgesparten Öffnung einer Tragplatte (2) befestigt ist, daß an jeder Ecke der Tragplatte (2) unterhalb derselben jeweils ein Schleißblech (3) angeordnet ist, wobei das Schleißblech (3) auf einem Exzenteraußenring (4') aufliegt, der auf dem drehangetriebenen Exzenter (4) drehbar gelagert ist und daß parallel zu den Rändern der Tragplatte (2) angeordnete Federstäbe (6) an den Eckpunkten mit dem Grundrahmen (7) und zwischen den Eckpunkten mit der Tragplatte (2) verbunden sind.

2. Oszillationsvorrichtung für Stranggießkokille nach Anspruch 1,
**dadurch gekennzeichnet,**
daß die jeweilige Verbindung zwischen Federstab (6) und Tragplatte (2) aus einem Blech (8) besteht, welches einerseits mit dem Federstab (6) durch eine Schraubverbindung (9') und andererseits mit der Tragplatte (2) durch eine Keilverbindung (9) lösbar verbunden ist.

3. Oszillationsvorrichtung für Stranggießkokille nach Anspruch 1,
**dadurch gekennzeichnet,**
daß die Verbindung zwischen den Federstäben (6) und den Ecken des Grundrahmens (7) jeweils aus einem auf dem Grundrahmen (7) befestigten Haltebock (10) und einem am jeweiligen Ende des Federstabes (6) angeordneten quaderförmigen Befestigungselement (11) besteht, das zur Justierung der Kokille (1) parallel zur Federstablängsachse verschiebbar und im Betriebszustand mit dem Haltebock (10) und dem Federstab (6) kraftschlüssig verbunden ist.

4. Oszillationsvorrichtung für Stranggießkokille nach den Ansprüchen 1 und 2,
**dadurch gekennzeichnet,**
daß die parallel angeordneten Exzenterwellen (5,5') über Eckgetriebe (12) gegenläufig zueinander antreibbar sind.

## Claims

1. An oscillation device for a continuous casting mould (1) with rectangular base frame (7), on which two eccentric shafts (5, 5') which are driven in rotation are arranged in parallel, each eccentric shaft is connected to two eccentrics (4) which are located at the corners of the base frame, by means of which eccentrics the oscillation is transmitted to the mould,
characterised in that the mould (1) is attached in a opening made centrally in a supporting plate (2), that one wearing plate (3) is located in each case on each corner of the supporting plate (2) beneath the latter, the wearing plate (3) bearing on an eccentric outer ring (4') which is rotationally mounted on the rotationally-driven eccentric (4) and that spring bars (6) arranged parallel to the edges of the supporting plate (2) are connected at the corners to the base frame (7) and between the corners to the supporting plate (2).

2. An oscillation device for a continuous casting mould according to Claim 1, characterised in that the respective connection between the spring bar (6) and supporting plate (2) consists of a metal plate (8) which is detachably connected on one side to the spring bar (6) by a screw connection (9') and on the other side to the supporting plate (2) by keying (9).

3. An oscillation device for a continuous casting mould according to Claim 1, characterised in that the connection between the spring bars (6) and the corners of the base frame (7) consists in each case of a holding pedestal (10) attached to the base frame (7) and a cuboid attaching element (11) located on the respective end of the spring bar (6), which element, for adjusting the mould (1), is displaceable parallel to the longitudinal axis of the spring bar and in the operating state is frictionally connected to the holding pedestal (10) and the spring bar (6).

4. An oscillation device for a continuous casting mould according to Claims 1 and 2, characterised in that the eccentric shafts (5, 5') which are arranged in parallel can be driven in opposite directions to each other by means of corner gears (12).

## Revendications

1. Dispositif d'oscillation pour une coquille de coulée continue (1), comportant un châssis de base (7) quadrangulaire, sur lequel sont agencés, en parallèle, deux arbres d'excentrique (5,5') entraînés en rotation, chaque arbre d'excentrique étant relié à deux excentriques (4), qui sont agencés aux coins du châssis de base, par l'intermédiaire desquels l'oscillation est transmise sur la coquille,
caractérisé en ce que la coquille (1) est fixée dans une ouverture, évidée de façon centrale, d'une plaque de support (2), en ce que, à chaque coin de la plaque de support (2), au-dessous de celle-ci, est agencée, à chaque fois, une tôle d'usure (3), la tôle d'usure (3) reposant sur une bague externe (4') qui est montée, de façon rotative, sur l'excentrique (4) entraîné en rotation, et en ce que des barres pour ressorts (6) agencées parallèlement aux bords de la plaque de support (2) sont reliées, aux coins, au châssis de base (7) et, entre les coins, à la plaque de support (2).

2. Dispositif d'oscillation pour une coquille de coulée continue selon la revendication 1,
caractérisé en ce que la liaison respective entre la barre (6) et la plaque de support (2) est constituée d'une tôle (8), laquelle est reliée de façon amovible, d'une part, à la barre (6) par une liaison à vis (9') et, d'autre part, à la plaque de support (2) par une liaison à clavette (9).

3. Dispositif d'oscillation pour une coquille de coulée continue selon la revendication 1,
caractérisé en ce que la liaison entre les barres (6) et les coins du châssis de base (7) est constituée, à chaque fois, d'un support (10) fixé sur le châssis de base (7) et d'un élément de fixation (11) quadratique agencé à l'extrémité respective de la barre (6), qui, pour ajuster la coquille (1), peut être déplacé parallèlement à l'axe longitudinal de la barre et, en service, est relié, sous l'influence d'une force, au support (10) et à la barre (6).

4. Dispositif d'oscillation pour une coquille de coulée continue selon les revendications 1 et 2,
caractérisé en ce que les arbres d'excentrique (5,5') agencés parallèlement peuvent être entraînés mutuellement par l'intermédiaire de transmissions angulaires (12).
